# EUROPÄISCHE PATENTSCHRIFT

(11) **EP 0 539 617 B1**
(45) Veröffentlichungstag und Bekanntmachung des Hinweises auf die Patenterteilung: **27.12.1995**
(21) Anmeldenummer: 91118534.6
(22) Anmeldetag: 30.10.1991
(51) Int. Cl.: D06F 37/20

(54) **Unwuchtüberwachung für einen Waschautomaten**
Unbalanced load detection for an automatic washing machine
Détection de balourds dans une machine à laver automatique

(43) Veröffentlichungstag der Anmeldung: 05.05.1993
(73) Patentinhaber: SIEMENS AKTIENGESELLSCHAFT, 80333 München (DE)
(72) Erfinder: Klein, Hans-Wilhelm, Dipl.-Ing., W-8700 Würzburg (DE)

(56) Entgegenhaltungen:
- US-A- 3 499 534

## Beschreibung

Die Erfindung bezieht sich auf eine Unwuchtüberwachung für einen Waschautomaten gemäß Oberbegriff des Anspruchs 1; eine derartige Unwuchtüberwachung ist durch offenkundige Vorbenutzung allgemein bekannt.

Bei bekannten Unwuchtüberwachungen wird entweder über am Laugenbehälter angeordnete Sensoren die Auslenkung des elastisch aufgehängten Laugenbehälters gemessen oder es wird die Drehzahlschwankung der Waschtrommel von jeweils einem entsprechenden Sensor erfaßt und an eine Überwachungsvorrichtung weitergegeben, die Teil der Regel- bzw. Steuervorrichtung sein kann. US-A-3 499 534 offenbart eine Unwuchtüberwachung mit einem Schalter der bei einer unzulässigen Unwuchtschließt, wodurch die Spannung am Eingang der Drehzahlregelschaltung wegfällt. Diese Anordnungen erfordern im ersteren, vorzugsweise bei analog arbeitenden Drehzahlergelungen benutztem Fall gesonderte Anschlußleitungen zwischen dem Auslenkungssensor und der Überwachungsvorrichtung bzw. im zweiten vorzugsweise bei digital arbeitenden Drehzahlregelungen benutztem Fall eine zusätzliche Auswerteschaltung für die von der an sich vorhandenen Drehzahlerfassungsvorrichtung gelieferten Drehzahlschwankungen. Von der Steuervorrichtung werden u.a. die verschiedenen Betriebsdrehzahlen im Wasch-, bzw. Anlege- bzw. Schleuderbetrieb gesteuert bzw. geregelt; von ihr wird gleichzeitig auch die Funktionsfähigkeit der Drehzahlerfassungsvorrichtung überwacht, die die Ist-Werte der jeweils augenblicklichen Drehzahl des Elektromotors liefert. Wird ein Fehler im Antrieb, wie z.B. eine Leitungsunterbrechung oder ein Kurzschluß, erkannt, so erfolgt augenblicklich ein Stillsetzen des Motors über das Drehzahlstellglied.

Gemäß Aufgabe vorliegender Erfindung soll eine Unwuchtüberwachung mit einem gegenüber den bekannten Lösungen wesentlich geringerem baulichen und fertigungstechnischen Aufwand ermöglicht werden; die Lösung dieser Aufgabe ist, ausgehend von einer Überwachungsvorrichtung der eingangs genannten Art durch die Lehre des Anspruchs 1 möglich; vorteilhafte Ausgestaltungen der Erfindung sind jeweils Gegenstand der Unteransprüche; als Elektromotoren sind bevorzugt AC-Reihenschlußmotoren bzw. DC-Reihenschlußmotoren mit jeweils einem kommutatorgespeisten Rotor vorgesehen.

Ist eine Unwuchtüberwachung mit einer Drehzahlerfassungsvorrichtung bestehend aus einem rotorseitigen Magnet-Polrad und einem statorseitigen Hallsensor mit digitalem Ausgang, vorgesehen, so ist in vorteilhafter Weise der Unwuchtsensor, insbesondere als bei unzulässiger Unwucht öffnender Mikroschalter in die Ausgangsleitung (Out) des Hallsensors eingeschaltet.

Bei der erfindungsgemäßen Unwuchtüberwachung kann in vorteilhafter Weise der Unwuchtsensor für die relativ kleinen Strom- bzw. Spannungsverhältnisse des Signals der Drehzahlerfassungsvorrichtung ausgelegt und insbesondere kann in vorteilhafter Weise auf zwei ansonsten zusätzlich vorzusehende und zu verlegende Anschlußleitungen von einem Auslenkungssensor oder auf einen die Drehzahlschwankung überwachenden Zusatz der Regel- bzw. Steuervorrichtung verzichtet werden, da lediglich durch die Unterbrechung der an sich vorhandenen Verbindungsleitung zu der Drehzahlerfassungsvorrichtung die Steuervorrichtung den Antrieb abschalten und anschließend einen Neuanlauf versuchen kann.

Die Erfindung sowie weitere vorteilhafte Ausgestaltungen der Erfindung werden im folgenden anhand zweier schematisch dargestellter Ausführungsbeispiele näher erläutert; darin zeigen:
- FIG 1: ein Prinzipschaltbild eines AC-Reihenschlußmotors für einen Waschgeräteantrieb mit einem Tachogenerator zur Drehzahlerfassung bzw. Drehzahlüberwachung und einer analog arbeitenden Steuer- bzw. Regelvorrichtung.
- FIG 2: ein Prinzipschaltbild eines DC-Reihenschlußmotors für einen Waschgeräteantrieb mit einem Tachogenerator zur Drehzahlerfassung bzw. Drehzahlüberwachung und einer digital arbeitenden Steuer- bzw. Regelvorrichtung.
- FIG 3: in einem Teilausschnitt der Schaltung gemäß FIG 1 bzw. 2 die Drehzahlerfassung und Drehzahlüberwachung mit einem rotorseitigen Magnet-Polrad und einem statorseitigen Hallsensor.

FIG 1 zeigt einen aus einem Einphasen-Wechselstromnetz R, M_{P} über ein Programmsteuergerät PS, eine Regel- bzw. Steuervorrichtung RV und eine Triac-Halbleiterschaltung gespeisten AC-Reihenschlußmotor als Elektromotor M mit über einen Kommutator angeschlossener Ankerwicklung A-B und dazu über einen von dem Programmsteuergerät PS betätigbaren Drehrichtungsumkehrschalter umschaltbaren in Reibe liegenden Erregerwicklung E-F. Für die hier vorgesehene analoge Regelung werden der Regel- bzw. Steuervorrichtung RV von dem Programmsteuergerät PS im wesentlichen Drehzahlsollwerte und Schaltzyklen mit entsprechenden Drehzahlen und Schaltzeiten für einen Wasch-, Schleuderhochlauf- sowie Schleuderbetrieb vorgegeben.

FIG 2 zeigt einen aus einem Einphasen-Wechselstromnetz R, Mₚ über eine Regel- bzw. Steuervorrichtung RV und eine Triac-Halbleiterschaltung Tr über eine Kommutierungsdrossel KD gespeisten, in einer Gleichrichterbrückenschaltung D1 - D4 angeordneten, für einen Waschgeräteantrieb vorgesehenen DC-Reihenschlußmotor als Elektromotor M mit über einen Kommutatormotor angeschlossener Ankerwicklung A-B und einer damit in Reihe liegenden, mit einer Wicklungsanzapfung versehenen Erregerwicklung E;F1,F2. Anstelle der hier verwendeten Phasenanschnitt-Steuerung kann auch in an sich bekannter Weise eine Ansteuerung mit Pulsweitenmodulierung vorgesehen werden. Zur unterschiedlichen Wicklungsanzapfung der Erregerwicklung ist ein von der Regel- bzw. Steuervorrichtung RV bedienbares Relais R1 und für die Drehrichtungsumkehr ein ebenfalls von der Regel- bzw. Steuervorrichtung RV steuerabhängiges Relais R2 vorgesehen. Der Regel- bzw. Steuervorrichtung RV werden als wesentliche Sollwerte eine bestimmte Drehrichtung und eine bestimmte Drehzahl nₛₒₗₗ für die hier vorgesehene digitale Regelung vorgegeben.

Zur Drehzahlerfassung und Drehzahlüberwachung dient in beiden Fällen ein mit der Rotorwelle des Elektromotors M drehabhängiger Tachogenerator TG, der derart in Steuerabhängigkeit mit der Regel bzw. Steuervorrichtung RV steht, daß bei irgendeiner durch den Tachogenerator TG angezeigten Betriebsstörung die Regel- bzw. Steuervorrichtung RV den Antrieb abschaltet.

Erfindungsgemäß ist nunmehr in den Stromkreis des Tachogenerators TG mit der Steuervorrichtung St ein Mikroschalter (MS) derart eingeschaltet, daß der Tachokreis bei Ansprechen des Mikroschalters (MS) durch Öffnen bei unzulässiger Unwucht unterbrochen und damit über die Regel- bzw. Steuervorrichtung RV auch der gesamte Antrieb außer Betrieb gesetzt und z.B. danach für einen neuen Anlaufversuch wieder gestartet werden kann wird.

FIG 3 zeigt in Alternative zu FIG 1 bzw. 2 anstelle des die Drehzahl erfassenden bzw. die Drehzahl überwachenden Tachogenerators TG ein mit der Rotorwelle des jeweiligen Elektromotors M drehabhängig gekuppeltes Magnet-Polrad P und einen diesem zugeordneten statorseitigen Hallsensor IC, der drehzahlproportionale Signale an die Regel- bzw. Steuervorrichtung RV abgibt. Erfindungsgemäß ist in die Ausgangsleitung Out des Hallsensors IC wiederum ein Unwuchtsensor derart eingeschaltet, daß bei Ansprechen des Unwuchtsensors die Ausgangsleitung unterbrochen und dementsprechend über die Regel- bzw. Steuervorrichtung RV der gesamte Abtrieb abgeschaltet wird.

Der Mikroschalter MS ist in hier nicht näher dargestellter Weise in den Elektromotor M, insbesondere durch Anordnung an dessen Lagerschild integriert; da der Elektromotor relativ starr am Laugenbehälter befestigt ist, werden bei einer zu starken Unwuchtauslenkung des elastisch aufgehängten Laugenbehälters die Bewegungen hinreichend stark auf den Mikroschalter übertragen.

## Patentansprüche

1. Waschautomaten mit einer Vorrichtung zur Unwuchtüberwachung, dessen Waschtrommel von einem mittels einer Drehzahlerfassungsvorrichtung (TG) in einer Regelvorrichtung (RV) überwachten Elektromotor (M), insbesondere Reihenschlußmotor, angetrieben wird, **dadurch gekennzeichnet,** daß ein die Unwucht erfassender Unwuchtsensor (MS) als bei Erreichen einer unzulässigen Unwucht öffnender Reihen-Unterbrechungsschalter in der Zuleitung zwischen der Drehzahlerfassungsvorrichtung (TG) und der Regelvorrichtung (RV) angeordnet ist.

2. Unwuchtüberwachung nach Anspruch 1 , **gekennzeichnet durch** einen AC-Reihenschlußmotor als Elektromotor (M).

3. Unwuchtüberwachung nach Anspruch 1 , **gekennzeichnet durch** einen DC-Reihenschlußmotor als Elektromotor (M).

4. Unwuchtüberwachung mit einer Drehzahlerfassungsvorrichtung bestehnd aus einem rotorseitigen Magnet-Polrad (P) und einem statorseitigen Hallsensor (IC) mit digitalem Ausgang nach einem der Ansprüche 1-3, **dadurch gekennzeichnet,** daß der Unwuchtsensor (Mikroschalter MS) in der Ausgangsleitung des Hallsensors (IC) angeordnet ist.

5. Unwuchtüberwachung nach einem der Ansprüche 1-4, **dadurch gekennzeichnet,** daß als Unwuchtsensor ein bei unzulässiger Unwucht öffnender Mikroschalter (MS) vorgesehen ist.

6. Unwuchtüberwachung nach einem der Ansprüche 1-5, **dadurch gekennzeichnet,** daß der Mikroschalter (MS) in engem mechanischem Kontakt zum Laugenbehälter des Waschautomaten angeordnet ist.

7. Unwuchtüberwachung nach einem der Ansprüche 1-5, **dadurch gekennzeichnet,** daß der Mikroschalter (MS) in engem mechanischem Kontakt zu dem die Waschtrommel antreibenden Elektromotor (M) angeordnet ist.

8. Unwuchtüberwachung nach Anspruch 7, **gekennzeichnet durch** eine motorseitige Integrierung des Mikroschalters (MS) im Lagerschild des Elektromotors (M).

9. Unwuchtüberwachung nach einem der Ansprüche 1-8, **gekennzeichnet durch** eine von der Funktionsfähigkeit der durch den Unwuchtsensor (MS) schaltbaren Drehzahlerfassungsvorrichtung (TG) betriebsabhängige Drehzahlsteuer- bzw. Drehzahlregelvorrichtung (St) für den Elektromotor (M).

## Claims

1. Automatic washing machine having a device for unbalance monitoring, the washing drum of which machine is driven by an electric motor (M), in particular a series-wound motor, which is monitored by means of a rotational speed detection device (TG) in a control device (RV), characterized in that an unbalance sensor (MS) which detects the unbalance is arranged as a series interrupter switch, which breaks when an impermissible unbalance is reached, in the supply line between the rotational speed detection device (TG) and the control device (RV).

2. Unbalance monitoring according to Claim 1, characterized by an AC series-wound motor as the electric motor (M).

3. Unbalance monitoring according to Claim 1, characterized by a DC series-wound motor as the electric motor (M).

4. Unbalance monitoring with a rotational speed detection device comprising a rotor-side magnet pole wheel (P) and a stator-side Hall sensor (IC) having a digital output according to one of Claims 1-3, characterized in that the unbalance sensor (microswitch MS) is arranged in the output line of the Hall sensor (IC).

5. Unbalance monitoring according to one of Claims 1-4, characterized in that a microswitch (MS) which breaks in the event of an impermissible unbalance is provided as the unbalance sensor.

6. Unbalance monitoring according to one of Claims 1-5, characterized in that the microswitch (MS) is arranged in close mechanical contact with the alkaline solution container of the automatic washing machine.

7. Unbalance monitoring according to one of Claims 1-5, characterized in that the microswitch (MS) is arranged in close mechanical contact with the electric motor (M) driving the washing drum.

8. Unbalance monitoring according to Claim 7, characterized by motor-side integration of the microswitch (MS) in the end shield of the electric motor (M).

9. Unbalance monitoring according to one of Claims 1-8, characterized by a rotational speed open-loop or rotational speed closed-loop control device (St) for the electric motor (M), which control device is operationally dependent on the functionality of the rotational speed detection device (TG) which can be switched by the unbalance sensor (MS).

## Revendications

1. Machine automatique à laver le linge comportant un dispositif pour contrôler le balourd et dont le tambour de lavage est entraîné par un moteur électrique (M), qui est contrôlé au moyen d'un dispositif (TG) de détection de la vitesse de rotation dans un dispositif dé régulation, notamment un moteur-série, caractérisée par le fait qu'un détecteur de balourd, qui détecte le balourd, est disposé, sous la forme d'un interrupteur série qui s'ouvre lorsqu'un balourd inadmissible est atteint, est disposé dans la ligne d'alimentation entre le dispositif (TG) de détection de la vitesse de rotation et le dispositif de régulation (RV).

2. Dispositif de contrôle du balourd suivant la revendication 1, caractérisé par un moteur-série à courant alternatif en tant que moteur électrique (M).

3. Dispositif de contrôle du balourd suivant la revendication 1, caractérisé par un moteur-série à courant continu en tant que moteur électrique (M).

4. Dispositif de contrôle du balourd comportant un dispositif de détection de la vitesse de rotation, constitué par une roue polaire magnétique (P) située sur le rotor et un capteur de Hall (IC), situé sur le stator et possédant une sortie numérique, suivant l'une des revendications 1-3, caractérisé par le fait que le détecteur de balourd (micro-interrupteur MS) est monté dans la ligne de sortie du capteur de Hall (IC).

5. Dispositif de contrôle du balourd suivant l'une des revendications 1-4, caractérisé par le fait qu'il est prévu comme détecteur de balourd, un micro-interrupteur (MS) qui s'ouvre dans le cas d'un balourd inadmissible.

6. Dispositif de contrôle du balourd suivant l'une des revendications 1-5, caractérisé par le fait que le micro-interrupteur (MS) établit un contact mécanique étroit avec la cuve à lessive de la machine automatique à laver le linge.

7. Dispositif de contrôle du balourd suivant l'une des revendications 1-5, caractérisé par le fait que le micro-interrupteur (MS) établit un contact mécanique (3) avec le moteur électrique (M) qui entraîne le tambour de lavage.

8. Dispositif de contrôle du balourd suivant la revendication 7, caractérisé par une intégration, côté moteur, du micro-interrupteur (MS) dans le flasque du moteur électrique (M).

9. Dispositif de contrôle du balourd suivant l'une des revendications 1-8, caractérisé par un dispositif (SI) de commande et de régulation de la vitesse de rotation pour le moteur électrique (M), dont le fonctionnement dépend de l'aptitude à fonctionner du dispositif (TG) de détection de la vitesse de rotation, qui peut être activé par le détecteur du balourd (MS).
